# EUROPÄISCHE PATENTSCHRIFT

(11) **EP 1 348 520 B1**
(45) Veröffentlichungstag und Bekanntmachung des Hinweises auf die Patenterteilung: **19.04.2006**
(21) Anmeldenummer: 03100679.4
(22) Anmeldetag: 18.03.2003
(51) Int. Cl.: B25B 13/48, A01D 75/00

(54) **Werkzeug zum manuellen Drehen eines Gutbearbeitungs- und/oder Gutförderelements einer Erntemaschine**
Tool for manually rotating a material treating or feeding element of a harvesting machine
Outil pour tourner manuellement un élément de traitement ou d'alimentation d'une machine de récolte

(30) Priorität: 28.03.2002 DE 10213936
(43) Veröffentlichungstag der Anmeldung: 01.10.2003
(73) Patentinhaber: DEERE & COMPANY, Moline, Illinois 61265-8098 (US)
(72) Erfinder: Sprau, Heinz, 66484, Walshausen (DE)
(74) Vertreter: Holst, Sönke

(56) Entgegenhaltungen:
- US-A- 4 171 653

## Beschreibung

Die Erfindung betrifft ein Werkzeug zum manuellen Drehen eines Gutbearbeitungs- und/oder Gutförderelements einer landwirtschaftlichen Erntemaschine, mit einem Hebelarm und einem damit verbundenen, lösbar und drehmomentschlüssig mit dem Gutbearbeitungs- und/oder Gutförderelement koppelbaren Kopplungselement, das im Abstand von der Drehachse des Gutbearbeitungs- und/oder Gutförderelements anbringbar ist.

Bei landwirtschaftlichen Erntemaschinen kommt es hin und wieder zu Verstopfungen der Gutbearbeitungs- und/oder Gutförderelemente, wenn besonders problematisches Gut geerntet bzw. übermäßig hohe Gutmengen aufgenommen werden. Manche dieser Verstopfungen sind derart hartnäckig, dass sie sich nicht durch die vorhandenen, motorgetriebenen Reversiereinrichtungen lösen lassen. Zur Entfernung derartiger Verstopfungen sind separate Werkzeuge bekannt, die der Bediener auf die Welle einer Dreschtrommel aufsetzen kann. Mit dem Werkzeug, das mit einem entsprechend langen Hebelarm ausgestattet ist, dreht der Bediener die Dreschtrommel vor- und/oder rückwärts, um das verstopfte Erntegut entfernen zu können.

Als nachteilig ist dabei anzusehen, dass an der Welle der Gutbearbeitungs- und/oder Gutförderelemente eine Einrichtung vorzusehen ist, auf die das Werkzeug aufsetzbar ist. Diese Einrichtung muss hinreichend gut zugänglich sein. Dadurch werden die Möglichkeiten zur Anbringung der Gutbearbeitungs- und/oder Gutförderelemente eingeschränkt und verteuert.

Die US 4 171 653 A beschreibt ein Werkzeug zum Drehen einer Riemenscheibe. Das Werkzeug umfasst eine Scheibe, die mit mehreren Rohrfortsätzen ausgestattet ist. Durch die Rohrfortsätze werden Schrauben eingesetzt, die in geeignete, von seiner Drehachse beabstandete Löcher eines Befestigungsflansches eingeführt werden, der an einer zu drehenden Achse befestigt ist. Die Scheibe wird durch einen manuell gehandhabten Hebel gedreht. Auch hier ist ein separater Flansch vorzusehen, um das Werkzeug ansetzen zu können.

Die der Erfindung zugrunde liegende Aufgabe wird darin gesehen, ein verbessertes Werkzeug zum manuellen Drehen eines Gutbearbeitungs- und/oder Gutförderelements einer landwirtschaftlichen Erntemaschine bereitzustellen, das die Freiheiten bei der Gestaltung der Anbringung der Gutbearbeitungs- und/oder Gutfördereinrichtung nicht einschränkt.

Diese Aufgabe wird erfindungsgemäß durch die Lehre des Patentanspruchs 1 gelöst, wobei in den weiteren Patentansprüchen Merkmale aufgeführt sind, die die Lösung in vorteilhafter Weise weiterentwickeln.

Die Erfindung bezieht sich auf ein Werkzeug mit einem Hebelarm und einem Kopplungselement, das im Abstand von der Drehachse des Gutbearbeitungs- und/oder Gutförderelements ansetzbar ist. Das Werkzeug wird somit mit dem Gutbearbeitungs- und/oder Gutförderelement bzw. einem damit drehmomentschlüssig verbundenen Element im Abstand von dessen Drehachse gekoppelt. Viele Gutbearbeitungs- und/oder Gutförderelemente werden durch eine Riemenscheibe angetrieben. Das Kopplungselement des Werkzeugs wird auf den Rand der Riemenscheibe aufgesetzt. Das Drehmoment des Werkzeugs wird durch die vorhandene Antriebsverbindung von der Riemenscheibe auf das Gutbearbeitungs- und/oder Gutförderelement übertragen. Ein geeignetes Werkzeug kann derart gestaltet werden, dass es mit möglichst vielen verschiedenen Riemenscheiben unterschiedlicher Modellreihen und/oder Fabrikate von Erntemaschinen einsetzbar ist.

Auf diese Weise vermeidet man die Notwendigkeit, das Werkzeug an der Welle des Gutbearbeitungs- und/oder Gutförderelements anzusetzen. Eine Ansetzmöglichkeit für das Koppelelement an dieser Welle kann somit entfallen. Wegen des Abstands von der Drehachse wird bei einem (im Vergleich mit einem auf die Welle aufgesetzten Werkzeug) gleich langem Hebelarm ein größeres Drehmoment erzielt, bzw. bei gleichem Drehmoment kann der Hebelarm verkürzt werden. Das Werkzeug ermöglicht, beispielsweise Dresch- oder Häckseltrommeln, Schrägförderer oder Zuführwalzen von Mähdreschern bzw. Feldhäckslern oder Schneidrotoren von Ballenpressen bzw. Ladewagen manuell zu drehen, um Verstopfungen zu beseitigen.

Da das Werkzeug auf eine Riemenscheibe aufgesetzt wird, erweist sich eine Ausführungsform als besonders günstig, weil universell einsetzbar, bei der ein erster Haltefinger an der Außenseite der Riemenscheibe bzw. eines darauf angeordneten Treibriemens anliegt, während ein zweiter Haltefinger an der Innenseite eines in axialer Richtung überstehenden Rands der Riemenscheibe anliegt. Werkzeuge mit einem Hebelarm und abstehenden Fingern sind zwar an sich bekannt (DE 199 36 033 A), doch zu einem ganz anderen Zweck, nämlich zum Öffnen von Druckgasflaschen. Der zwischen dem ersten Haltefinger und der Riemenscheibe liegende Treibriemen verhindert, dass der erste Haltefinger die Riemenscheibe verformt. Sind zwei Haltefinger auf der Innen- und/oder Außenseite der Riemenscheibe angeordnet, eignet sich das Werkzeug besonders gut zum spielarmen Bewegen der Riemenscheibe in beide Drehrichtungen. Der auf der Außenseite der Riemenscheibe angeordnete Haltefinger kann länger als ein auf der Innenseite angeordneter Haltefinger gewählt werden, wodurch der Druck auf die Riemenscheibe vermindert wird.

Bei einer bevorzugten Ausführungsform der Erfindung sind die Haltefinger an einer mit dem Hebelarm verbundenen Halteplatte befestigt. Letztere kann an ihrer von den Fingern abgewandten Fläche mit einer Befestigungsplatte verbunden sein, die ihrerseits einen sich in den rohrartigen Hebelarm erstreckenden Abschnitt aufweist. Ist die Halteplatte von der Befestigungsplatte trennbar, beispielsweise durch eine Schraubverbindung, besteht die Möglichkeit, im Falle einer Beschädigung die Halteplatte mit den Haltefingern auszutauschen. Alternativ oder zusätzlich können die Haltefinger lösbar an der Halteplatte angebracht werden. Wenn die Befestigungsplatte vom Hebelarm trennbar ist, kann letzterer auch für andere Zwecke genutzt werden, beispielsweise als Verlängerung für einen Scheibenreiniger.

In den Zeichnungen ist ein nachfolgend näher beschriebenes Ausführungsbeispiel der Erfindung dargestellt. Es zeigt:
- Fig. 1: eine Erntemaschine mit einer Dreschtrommel,
- Fig. 2: eine perspektivische Ansicht eines Werkzeugs zum Freidrehen der Dreschtrommel bei einer eventuellen Verstopfung, und
- Fig. 3: eine perspektivische Ansicht des auf die Riemenscheibe der Dreschtrommel aufgesetzten Werkzeugs.

Eine in Figur 1 gezeigte Erntemaschine 10 in der Form eines selbstfahrenden Mähdreschers ist auf vorderen angetriebenen und rückwärtigen lenkbaren Rädern 12 bzw. 14 getragen und weist eine Fahrerkabine 16 auf, von der aus sie von einem Fahrer bedient werden kann. Anstatt eines Mähdreschers könnte ebenso ein Feldhäcksler, eine Ballenpresse, eine stationäre Dreschmaschine, eine Versuchs-Dreschanlage oder dergleichen in Frage kommen. An die Fahrerkabine 16 schließt sich rückwärtig ein Korntank 18 an, der in ihn abgegebenes Gut über ein Entleerrohr 20 nach außen abgeben kann. Der Korntank 18 lagert auf einem Rahmen 22, in dem zugeführtes Gut auf dem Weg über eine Dreschtrommel 24, einen Dreschkorb 26 und eine Wendetrommel 28 in seine großen und kleinen Bestandteile zerlegt wird. Die Dreschtrommel 24 wird durch eine Riemenscheibe 56, um die ein vom Hauptmotor 64 antreibbarer Treibriemen 58 gelegt ist, in Drehung versetzt. Auf an die Dreschtrommel 24 anschließenden Schüttlern 30, sowie auf einem Vorbereitungsboden 32 und Sieben 34 wird eine weitere Trennung des geernteten Guts durchgeführt, wobei schließlich der ausgedroschene Gutanteil in den Korntank 18 gefördert wird, die großen Erntegutteile über die Schüttler 30 auf den Boden abgelegt werden und leichte Bestandteile mittels eines Gebläses 36 von den Sieben 34 ebenfalls auf den Boden geblasen werden. Auf dem Boden liegendes oder stehendes Gut wird über einen Schrägförderer 38 und eine Steinfangmulde 40 der Dreschtrommel 24 zugeführt, nachdem es von einer nicht gezeigten Erntegutbergungsvorrichtung vom Boden aufgenommen worden ist.

Beispielsweise bei der Rapsernte kann es zu einer Verstopfung kommen, wenn eine zu große Menge an Erntegut aufgenommen wird und sich zwischen der Dreschtrommel 24 und dem Dreschkorb 26 verkeilt. In derartigen Fällen besteht wegen des hohen aufzubringenden Drehmoments kaum eine Möglichkeit, die Dreschtrommel 24 durch einen Reversierantrieb wieder freizubekommen. Es wird daher ein Werkzeug vorgeschlagen, mit dem der Bediener die Dreschtrommel 24 manuell drehen kann, um verstopftes Erntegut zu entfernen.

Ein erfindungsgemäßes Werkzeug 42 ist in der Figur 2 dargestellt. Es umfasst einen relativ langen Hebelarm 44 (beispielsweise etwa 1 m lang), an dessen erstem Ende ein Handgriff 46 angebracht ist. Am zweiten Ende des Hebelarms 44 ist eine Halteplatte 48 angeordnet, die drei quer zur Längsachse des Hebelarms 44 orientierte, zylindrische Haltefinger 50, 52, 54 hält, welche senkrecht von der Halteplatte 48 abstehen. Die näherungsweise auf einem gleichseitigen Dreieck angeordneten Haltefinger 50 - 54 dienen als Kopplungselement zur Herstellung einer lösbaren, drehmomentschlüssigen Verbindung mit der Dreschtrommel 24, weisen parallel zueinander orientierte Längsachsen auf, sind in entsprechende Bohrungen in der Halteplatte 48 eingesetzt und vorzugsweise austauschbar. Dazu können entsprechende Gewinde vorgesehen sein. Der dem Handgriff 46 zugewandte, auf der gedachten Verlängerung der Längsachse des Hebelarms 44 angeordnete erste Haltefinger 50 ist länger als die beiden anderen, zweiten Haltefinger 52, 54, die symmetrisch zur Längsachse des Hebelarms 44 angeordnet sind.

In der Figur 3 ist das Werkzeug 42 in der Position gezeigt, in der es auf die Riemenscheibe 56 aufgesetzt ist. Die Riemenscheibe 56 ist koaxial zur Dreschtrommel 24 angeordnet und drehmomentschlüssig mit ihr verbunden. Um die Riemenscheibe 58 ist der Treibriemen 58 zum Antrieb der Dreschtrommel 24 gelegt. Das Werkzeug 42 liegt mit der Halteplatte 48 an einem äußeren, axial überstehenden Rand 66 der Riemenscheibe 56 an. Der längere (erste) Haltefinger 50 liegt von außen auf dem Treibriemen 58 auf, während die beiden kürzeren (zweiten) Haltefinger 52, 54 von innen am Rand 66 anliegen. Der Hebelarm 44 erstreckt sich von der Riemenscheibe 56 etwa radial nach außen. Anhand der Figur 3 ist außerdem erkennbar, dass die Halteplatte 48 durch Schrauben 62, die in Gewinde in der Halteplatte 48 eingeschraubt sind, mit einer auf der den Haltefingern 50 - 54 gegenüberliegenden Seite der Halteplatte 48 angeordneten Befestigungsplatte 60 verbunden ist, die ihrerseits einen sich in den rohrförmigen Hebelarm 44 erstreckenden Abschnitt aufweist, der im Hebelarm 44 durch Schrauben befestigt ist.

Das Werkzeug 42 stellt eine leicht lösbare drehmomentschlüssige Verbindung zwischen dem Handgriff 46 einerseits und der Riemenscheibe 56 andererseits her. Der Bediener kann bei einer Verstopfung der Dreschtrommel 24 den Hauptmotor 64 stillsetzen, mittels einer Kupplung den Treibriemen 58 antriebsmäßig vom Hauptmotor 64 trennen und sich auf dem Erdboden vor die Riemenscheibe 56 der Dreschtrommel 24 stellen. Dort setzt er das Werkzeug 42 von der Seite her auf den Rand 66 der Riemenscheibe 56. Die kürzeren Haltefinger 52, 54 kommen an der Innenseite des Rands 66 der Riemenscheibe 56 und der längere Haltefinger 50 kommt auf der Außenseite des Treibriemens 58 zum Anliegen. Der Bediener hält das Werkzeug 42 am Handgriff 46 und dreht damit die Riemenscheibe 56 entgegen und/oder in der bei der Ernte herrschenden Drehrichtung, bis das zwischen der Dreschtrommel 24 und dem Dreschkorb 26 verklemmte Erntegut nach vorn oder hinten aus dem Dreschspalt entfernt ist. Dabei kann der Bediener das Erntegut manuell an der Vorderseite der Dreschtrommel 24 entfernen. Anschließend wird das Werkzeug 42 wieder abgenommen, an geeigneter Stelle verstaut, beispielsweise in der Fahrerkabine 16, und der Erntebetrieb wieder aufgenommen.

## Patentansprüche

1. Werkzeug (42) zum manuellen Drehen eines Gutbearbeitungs- und/oder Gutförderelements einer landwirtschaftlichen Erntemaschine (10), mit einem Hebelarm (44) und einem damit verbundenen, lösbar und drehmomentschlüssig mit dem Gutbearbeitungs- und/ oder Gutförderelement koppelbaren Kopplungselement, das im Abstand von der Drehachse des Gutbearbeitungs- und/oder Gutförderelements anbringbar ist, **dadurch gekennzeichnet, dass** das Kopplungselement auf den Rand (66) einer mit dem Gutbearbeitungs- und/oder Gutförderelement gekoppelten Riemenscheibe (56) aufsetzbar ist.

2. Werkzeug (42) nach Anspruch 1, **dadurch gekennzeichnet, dass** das Kopplungselement mehrere Haltefinger (50 - 54) aufweist, von denen ein erster Haltefinger (50) auf der Außenseite der Riemenscheibe (56) bzw. eines um die Riemenscheibe (56) gelegten Treibriemens (58) und ein zweiter Haltefinger (52, 54) an der Innenseite des Rands (66) in Anlage bringbar ist.

3. Werkzeug (42) nach Anspruch 2, **dadurch gekennzeichnet, dass** an der Innenseite des Rands (66) und/oder der Außenseite der Riemenscheibe (56) zwei Haltefinger (52, 54) in Anlage bringbar sind.

4. Werkzeug (42) nach Anspruch 3, **dadurch gekennzeichnet, dass** die zwei Haltefinger (52, 54) symmetrisch zur Längsachse des Hebelarms (44) angeordnet sind.

5. Werkzeug (42) nach einem der Ansprüche 3 bis 4, **dadurch gekennzeichnet, dass** der erste Haltefinger (50) länger als der zweite Haltefinger (52, 54) ist.

6. Werkzeug (42) nach einem der Ansprüche 2 bis 5, **dadurch gekennzeichnet, dass** die Haltefinger (50 - 54) an einer mit dem Hebelarm (44) verbundenen Halteplatte (48) befestigt sind.

7. Werkzeug (42) nach Anspruch 6, **dadurch gekennzeichnet, dass** die Halteplatte (48) lösbar mit einer Befestigungsplatte (60) verbunden ist, die einen sich in den rohrförmigen Hebelarm (44) erstreckenden Abschnitt aufweist.

8. Kombination aus einer landwirtschaftlichen Erntemaschine (10) mit einem Gutbearbeitungs- und/oder Gutförderelement und einem Werkzeug (42) zum manuellen Drehen des Gutbearbeitungs- und/oder Gutförderelements nach einem der vorhergehenden Ansprüche.

9. Verwendung eines Werkzeugs (42) nach einem der Ansprüche 1 bis 7 zum manuellen Drehen eines Gutbearbeitungs- und/oder Gutförderelements einer landwirtschaftlichen Erntemaschine (10) zur Beseitigung einer Verstopfung.

## Claims

1. A tool (42) for manually turning a crop processing and/or crop conveying element of an agricultural harvesting machine (10), with a lever arm (44) and a coupling element connected thereto, which can be coupled releasably to the crop processing and/or crop conveying element, rotationally fast therewith, and can be applied at a distance from the axis of rotation of the crop processing and/or crop conveying element, **characterized in that** the coupling element can be fitted on the rim (66) of a pulley (56) coupled to the crop processing and/or crop conveying element.

2. A tool (42) according to claim 1, **characterized in that** the coupling element comprises a plurality of holding fingers (50 - 54), of which a first holding finger (50) can be applied to the outside of the pulley (56) or a drive belt (58) trained round the pulley (56) and a second holding finger (52, 54) can be applied to the inside of the rim (66).

3. A tool (42) according to claim 2, **characterized in that** two holding fingers (52, 54) can be applied to the inside of the rim (66) and/or the outside of the pulley (56).

4. A tool (42) according to claim 3, **characterized in that** the two holding fingers (52, 54) are symmetrical about the longitudinal axis of the lever arm (44).

5. A tool (42) according to either of claims 3 and 4, **characterized in that** the first holding finger (50) is longer than the second holding finger (52, 54).

6. A tool (42) according to any of claims 2 to 5, **characterized in that** the holding fingers (50 - 54) are fixed on a support plate (48) connected to the lever arm (44).

7. A tool (42) according to claim 6, **characterized in that** the support plate (48) is releasably connected to a mounting plate (60) which has a section extending into the tubular lever arm (44).

8. The combination of an agricultural harvesting machine (10) with a crop processing and/or crop conveying element and a tool (42) for manually turning the crop processing and/or crop conveying element according to any of the preceding claims.

9. Use of tool (42) according to any of claims 1 to 7 for manually turning a crop processing and/or crop conveying element of an agricultural harvesting machine (10) to remove a jam.

## Revendications

1. Outil (42) destiné à faire tourner manuellement un élément de traitement et/ou d'acheminement des végétaux d'une machine de récolte (10) agricole, comportant un bras levier (44) et un élément de couplage, qui est assemblé à celui-ci et peut être assemblé de manière amovible et solidaire en rotation avec un élément de traitement et/ou d'acheminement des végétaux et qui peut être agencé à distance de l'axe de rotation de l'élément de traitement et/ou d'acheminement des végétaux, **caractérisé en ce que** l'élément de couplage est apte à être posé sur le bord (66) d'une poulie à courroie (56) couplée à l'élément de traitement et/ou d'acheminement des végétaux.

2. Outil (42) selon la revendication 1, **caractérisé en ce que** l'élément de couplage comporte plusieurs doigts de fixation (50 - 54), parmi lesquels un premier doigt de fixation (50) est apte à être mis en appui sur la face extérieure de la poulie à courroie (56) ou d'une courroie de transmission (58) montée sur la poulie à courroie (56), et un deuxième doigt de fixation (52, 54) est apte à être mis en appui sur la face intérieure du bord (66).

3. Outil (42) selon la revendication 2, **caractérisé en ce que** deux doigts de fixation (52, 54) sont aptes à être mis en appui sur la face intérieure du bord (66) et/ou sur la face extérieure de la poulie à courroie (56).

4. Outil (42) selon la revendication 3, **caractérisé en ce que** les deux doigts de fixation (52, 54) sont agencés symétriquement par rapport à l'axe longitudinal du bras levier (44).

5. Outil (42) selon l'une quelconque des revendications 3 à 4, **caractérisé en ce que** le premier doigt de fixation (50) est plus long que le deuxième doigt de fixation (52, 54).

6. Outil (42) selon l'une quelconque des revendications 2 à 5, **caractérisé en ce que** les doigts de fixation (50 - 54) sont fixés sur une plaque d'attache (48) assemblée avec le bras levier (44).

7. Outil (42) selon la revendication 6, **caractérisé en ce que** la plaque d'attache (48) est assemblée de manière amovible avec une plaque de fixation (60), qui comporte une partie s'étendant dans le bras levier (44) tubulaire.

8. Combinaison formée par une machine de récolte (10) agricole comportant un élément de traitement et/ou d'acheminement des végétaux et par un outil (42) destiné à faire tourner manuellement l'élément de traitement et/ou d'acheminement des végétaux selon l'une quelconque des revendications précédentes.

9. Utilisation d'un outil (42) selon l'une quelconque des revendications 1 à 7 destiné à faire tourner manuellement un élément de traitement et/ou d'acheminement des végétaux d'une machine de récolte (10) agricole, en vue de remédier à un bourrage.
